# EUROPÄISCHE PATENTSCHRIFT

(11) **EP 0 243 303 B1**
(45) Veröffentlichungstag und Bekanntmachung des Hinweises auf die Patenterteilung: **07.11.1990**
(21) Anmeldenummer: 87810181.5
(22) Anmeldetag: 30.03.1987
(51) Int. Cl.: B21D 51/38, B65D 17/28

(54) **Verfahren zur Herstellung eines geschweissten Gebindes**
Method for making a welded seam
Méthode de fabrication d'un joint soudé

(30) Priorität: 12.04.1986 CH 1447/86
(43) Veröffentlichungstag der Anmeldung: 28.10.1987
(73) Patentinhaber: Frei, Siegfried, CH-9053 Teufen (CH)
(72) Erfinder: Frei, Siegfried, CH-9053 Teufen (CH)
(74) Vertreter: Gachnang, Hans Rudolf

(56) Entgegenhaltungen:
- DE-B- 1 017 042
- DE-C- 75 622
- US-A- 2 339 301

## Beschreibung

Gegenstand der Erfindung ist ein Verfahren zur Herstellung eines geschweißten Gebindes gemäß Oberbegriff des Patentanspruches 1 sowie ein Gebinde gemäß Oberbegriff des Patentanspruches 9.

Gebinde der genannten Gattung sind bekannt.

Seit Jahrzehnten werden gelötete Gebinde mit einer die gelötete Fügenaht überragenden Aufreißzunge zum Abtrennen des Deckels vom Rumpf hergestellt. Die Aufreißzunge ist Teil des den Rumpf bildenden Blechzuschnittes. Die Herstellung der Blechzuschnitte erfolgt durch Ausstanzen. Nach dem Ausstanzen wird jeder Blechzuschnitt mittels eines Flügelpaares zu einem zylindrischen Rumpf gebogen, die zu verbindenden Kanten übereinandergelegt, in dieser Lage festgehalten bis das als Bindemittel aufgebrauchte Lötzinn erhärtet ist. Eine kontinuierliche Herstellung von Rümpfen im Durchlauf ist nicht möglich.

Bei der Herstellung von geschweißten Dosen, die seit einigen Jahren immer mehr die gelöteten ver- . drängen, lassen sich die herkömmlich vorbereiteten Blechzuschnitte mit Aufreißzungen nicht verarbeiten, da die Blechzuschnitte beim Einlauf in die Schweißmaschine zu Zargen gerundet werden und anschließend deren zu verschweißende Längskanten von einer Führungsschneise erfaßt in eine gering gegenseitige Überlappung geführt werden, bevor die kontinuierliche Verschweißung mit einem Elektrodenrollenpaar erfolgt. Rümpfe, wie sie aus der DE-B- 1 017 042 bekannt sind, haben aus diesen Gründen nie Zugang zum Markt finden können.

Es ist auch bekannt, separat hergestellte Zungen in aufwendigen, mehrere Schritte enthaltenden Arbeitsgängen vor dem Schweißen der Längsnaht auf den Rumpf aufzuschweißen. Die Schweißstelle, die in einem Abstand von fünf bis zehn Millimeter zur Schweißnaht liegt, muß anschließend in einem Arbeitsgang mindestens innen gegen Korrosion wieder geschützt werden.

Der vorliegenden Erfindung liegt daher die Aufgabe zugrunde, ein Verfahren zur Herstellung eines geschweißten Gebindes mit einer Aufreißzunge zu schaffen, das die Nachteile der bekannten Verfahren nicht aufweist. Insbesondere besteht die Aufgabe der Erfindung darin, ein Verfahren zu schaffen, bei dem mit möglichst geringem technischem und finanziellem Aufwand auf bestehenden Schweißanlagen Dosen mit einer Aufreißzunge hergestellt werden können.

Diese Aufgabe wird gemäß den kennzeichnenden Merkmalen des Patentanspruches 1 gelöst. Weitere vorteilhafte Ausgestaltungen werden in den abhängigen Ansprüchen beschrieben.

Der große Vorteil des erfindungsgemäßen Verfahrens besteht darin, daß einerseits die Blechzuschnitte auf den bereits bei den Dosenherstellern vorhandenen Maschinen in herkömmlicher Weise gefertigt und andererseits auf handelsüblichen Schweißmaschinen ohne kostspielige Änderungen und Zusatzvorrichtungen verschweißt werden können. Es müssen auch dadurch keine teuren Maschinen angeschafft werden, mit denen Zungen zugeschnitten, die Zungen auf den Blechzuschnitten positioniert und anschließend noch aufgeschweißt werden. Eine spezielle Lackierung an der Stelle der Lasche entfällt ebenfalls. Das neue Verfahren läßt sich ohne weiteren Platzbedarf am bisherigen Aufstellungsort der Schweißmaschine durchführen.

Ein weiterer Vorteil der Erfindung besteht auch darin, daß ohne weiteres ein Rumpf mit mehreren Aufreißlaschen versehen und anschließend in mehrere niedrige Rümpfe aufgeteilt werden kann. Da die Lasche Teil des Rumpfes ist, besteht im Gegensatz zur aufgeschweißten Zunge nicht die Gefahr, daß durch eine schlechte Einstellung der Schweißmaschine, wie es in der Praxis vorkommen kann, die Zunge sich beim Versuch, die Dose zu öffnen an der Schweißstelle abreißt. Die Aufreißzunge wird beim Aufreißen auf Zug belastet, dies im Gegensatz zu den aufgeschweißten Zungen, bei denen die Zunge über der Schweißstelle beim Öffnen mit dem Schlüssel auf Scherung belastet wird.

Da die Schweißung der Dose in einer Maschine erfolgen kann, wie sie zur Schweissung von Dosenrümpfen ohne Aufreisszunge erfolgt, lassen sich auch sehr kleine Stückzahlen von mit einer Lasche versehenen Dosen zwischendurch wirtschaftlich herstellen, indem einfach anstelle von gewöhnlichen Zuschnitten solche mit einer Zunge zugeführt werden.

Anhand illustrierter Ausführungsbeispiele wird die Erfindung näher erläutert. Es zeigen:
Figur 1 ein Gebinde mit einer Aufreisszunge in perspektivischer Darstellung,
Figur 2 einen Blechzuschnitt mit einer Aufreisszunge,
Figur 3 einen Blechzuschnitt mit umgelegter Aufreisszunge,
Figur 4 einen räumlichen Schnitt durch einen Ausschnitt des fertigen Gebindes längs Linie VI-VI in Figur 1,
Figur 5 einen Schnitt durch eine mit einem Schlüssel teilweise aufgebogene Zunge,
Figur 6 einen Schnitt durch eine Zunge zu Beginn des Oeffnungsvorganges,
Figur 7 einen Schnitt durch eine Zunge nach dem Aufbrechen des Gebindes an der Sollbruchstelle zwischen den beiden am Rumpf um laufenden Ritzungen,
Figur 8 einen räumlichen Schnitt durch einen Ausschnitt des fertigen Gebindes längs Linie VI-VI in Figur 1 mit u-förmiger Kerbe,
Figur 9 einen Schnitt durch eine Zunge nach dem Aufbrechen des Gebindes an der Sollbruchstelle gemäss Figur 8.

An dem in der Figur 1 dargestellten Gebinde 1 ist vorne die Schweissnaht 3, oben der Deckel 5 und unten der Bördelrand 7 des Bodens 9 sowie eine Aufreisszunge 11 sichtbar. Der Rumpf 13 weist im Bereich der Aufreisszunge 11 mindestens zwei umlaufende Ritzungen 15 auf, entlang denen der Rumpf 13 aufgetrennt werden kann.

Der Rumpf 13 besteht aus einem anfänglich ebenen Blechzuschnitt 17 (Fig.2), bei dem an einer Kante 18 die Zunge 11 mitausgestanzt worden ist. Anstelle einer einzigen Zunge 11 können auch mehrere vorgesehen werden (in gebrochenen Linien in den Figuren 2 und 3 dargestellt). Solche Mehrfachzuschnitte werden nach dem Schweißen entlang der Ritzung 21 in mehrere einzelne Rümpfe 13 aufgetrennt. Die Technik des Trennens von Rümpfen ist nicht Gegenstand dieser Erfindung und wird daher nicht beschrieben.

Die Herstellung der Zuschnitte 17 erfolgt in bekannter Weise auf herkömmlichen Maschinen, wie sie bei den Dosenherstellern, die Aufreißdosen auf Lötbodymakern herstellen, vorhanden sind. Die Herstellung der Zuschnitte 17 braucht deshalb nicht näher beschrieben zu werden.

In der Figur 3 ist die Aufreißzunge 11 umgebogen und liegt im wesentlichen satt auf auf der Oberfläche des Zuschnittes 17 auf. Der Scheitel 23 der umgelegten Zunge 11 liegt entweder genau bündig zur Kante 18 oder in einem Abstand x zurückversetzt dazu, wenn die Zuschnitte (17) seitlich der Aufreißzunge (11) je einen v- oder bogenförmigen Einschnitt 26 aufweisen.

Der Biegeradius am Scheitel 23 ist durch starken Druck beim Umlegen so gering wie nur möglich gehalten, d.h. der innenliegende Radius ist annäherungsweise null; der außenliegende etwa gleich wie die Blechdicke d.

Der Blechzuschnitt 17 unterscheidet sich von einem gewöhnlichen, für ein Gebinde 1 ohne Aufreißzunge 11 folglich nur dadurch, daß im Bereich der Zunge 11 nun die doppelte Blechstärke (2d) vorliegt. Wird beim Umlegen der Zunge 11 mit hohem Druck gearbeitet, so reduziert sich die Dicke des Zuschnittes 17 auf weniger als 2d.

In geringem Abstand von der Kante 25, die der Kante 18 gegenüberliegt, ist zwischen den beiden Ritzungen 15 eine Sollbruchstelle in Gestalt einer parallel zur Kante (18; 25) verlaufenden Kerbe 27 am Blechzuschnitt 17 angebracht (vgl. auch Figur 4).

Die Kerbe 27 kann vor oder nach oder beim Umlegen der Aufreißzunge 11 angebracht werden. In den Figuren 8 und 9 ist die Kerbe 27 zungenseitig angebracht und weist die Gestalt eines "U" auf, dessen beide Schenkel seitlich der Basis der Zunge 11 an der Kante 18 enden und außerhalb der Ritzungen t5 liegen. Statt der U-förmigen Kerbe 27 kann auch eine bogenförmige oder eine geradlinige, beispielsweise durch Scherung des Zuschnittes 17 erzeugte vorgesehen werden.

Anstelle der beiden Ritzungen 15 können auch mehrere, z.B. drei oder vier Ritzungen 15 angebracht sein, wobei jeweils zwei sehr nahe beieinander liegen können.

Nach der Herstellung der Blechzuschnitte 17 mit einer oder mehreren Aufreißzungen 11 und dem Umlegen der Zunge 11 in die Ebene des Blechzuschnittes 17, was auf einfache Weise in der Stanzmaschine für den Blechzuschnitt 17 oder auf einer einfachen, dafür vorgesehenen Vorrichtung beim Anbringen der Ritzungen 15 erfolgen kann, werden die in üblicher Weise gestapelten Zuschnitte 17 in die Abstapeleinrichtung einer Schweißmaschine eingelegt und wie gewöhnliche Zuschnitte 17, die keine Zungen 11 aufweisen, verschweißt.

Vorzugsweise wird der Schweißstrom im Bereich der Lasche vermindert, damit durch den erhöhten Druck der Schweißrollen keine Überhitzung der Schweißnaht erzeugt wird.

Die beiden Kanten 18 und 25 können als Quetschnaht oder als Überlapptnaht verschweißt werden. Wird eine Quetschnaht erzeugt, so muß der Scheitel 23 der Zunge 11 bündig zur Kante 18 liegen; wird eine Überlapptnaht erzeugt, so muß der Scheitel 23 im Abstand x zur Kante angeordnet sein, damit die Schweißnaht 3 im wesentlichen direkt über den Scheitel 23 verläuft.

An sich ist eine Anpassung der Flex- und Einrundwalzen an der Schweißnaht an die partiell eine Verdickung aufweisenden Zuschnitte 17 nicht notwendig, da die Verdickung durch die mit einer elastischen Beschichtung versehenen Walzen ohne weiteres aufgenommen werden kann. Wenn aber nur solche oder sehr oft solche Zuschnitte 17 verarbeitet werden, kann es von Vorteil sein, die Flex- und Einrundwalzen an der Durchgangsstelle der Zunge 11 bzw. der Zungen 11 mit einem Einstich zu versehen.

Bei der Verschweißung eines mit einer Zunge 11 versehenen Zuschnittes 17 erfolgt, wie bereits erwähnt, die Bildung der Schweißnaht 3 in herkömmlicher Weise zwischen den Rollenelektroden der Widerstandsschweißmaschine. An der Stelle der umgelegten Zunge 11 verläuft die Schweißnaht 3 wie bereits erwähnt, durch den Bereich des Scheitels 23. Je nach Größe des verwendeten Schweißstromes erfolgt nur eine Verschweißung zwischen den Kanten 18 und 25 oder zusätzlich noch in geringem Maß im Bereich des inneren Radius 29 der umgelegten Zunge 11 (Fig. 4). Die Verschweißung der Zungenoberfläche mit der Oberfläche des Rumpfes 13 ist so schwach, daß beim Abheben der Zunge 11 die Verschweißung aufbricht. Wenn die innenliegende Kante 25 in der Schweißnaht 3 liegt, die außenliegende Kante 18 hingegen in einem Abstand dazu, wird innen eine Quetschnaht und außen eine Überlapptnaht erzeugt. Dies hat keinen Einfluß beim späteren Öffnen der Dose 1, das anschließend näher erläutert wird.

Der nun in herkömmlicher Weise in einer bestehenden Dosenfertigungsanlage geschweißte Dosenrumpf 1 kann gesickt und gebördelt sowie mit einem Boden 9 versehen werden. Beim Abfüller (Konservenfabrik) wird noch der Deckel 5 aufgebracht.

Der Verbraucher der Dose 1 öffnet diese in ihm bekannter Weise, indem er mit dem beigefügten Schlüssel 31 die Zunge 11 erfaßt und radial zum Rumpf 13 aufbiegt und den Schlüssel 31 bis nahe an den Rumpf 13 heranschiebt (Fig. 5). Dies gelingt ihm ohne Mühe, da sich die Zunge 11 leicht umbiegen läßt. Das Erfassen der Zunge 11 bietet kein Problem.

Nun dreht er den Schlüssel 31 in Richtung des Pfeiles A (Fig. 6 oder 9), d.h. er zieht an der Zunge 11 und bricht den Rumpf entlang der Kerbe 25 zwischen den Ritzungen 15 auf (Fig. 7 oder 9). Durch weiteres Drehen am Schlüssel 31 kann der zwischen den beiden Ritzungen 15 liegende Bereich 33 des Rumpfes 13 auf den Schlüssel 31 aufgerollt und das Gebinde 1 geöffnet werden.

Die Kerbe 27 wird beim Aufbringen des Nahtschutzes ohne zusätzliche Maßnahmen ebenfalls abgedeckt.

## Patentansprüche

1. Verfahren zur Herstellung eines geschweißten Gebindes (1) aus einem mindestens zwei parallel verlaufende Ritzungen (15) aufweisenden Blechzuschnitt (17) mit einem zwischen den beiden Ritzungen (15) liegenden Aufreißstreifen, der am Ende der Ritzungen (15) eine Kante (18) des Blechzuschnittes (17) unter Bildung einer Aufreißzunge (11) überragt, wobei der Blechzuschnitt (17) zu einem im wesentlichen zylindrischen Rumpf (13) eingerollt und die sich überlappenden Längskanten (25 und 18) miteinander verschweißt werden, dadurch gekennzeichnet, daß
a) die Aufreißzunge (11) am ebenen Zuschnitt (17) vor dem Einrunden umgebogen wird, derart, daß die Aufreißzunge (11) im wesentlichen satt auf die Oberfläche des Blechzuschnittes (17) zwischen den Ritzungen (15) aufzuliegen kommt und daß
b) der Blechzuschnitt (17) anschließend in herkömmlicher Weise zu einem Rumpf (13) gerollt und in einer Rollennaht-Schweißmaschine verschweißt wird..

2. Verfahren nach Anspruch 1, dadurch gekennzeichnet, daß der beim Umbiegen der Aufreißzunge (11) entstandene Scheitel (23) an der Biegestelle der Zunge (11) bündig oder in einem Abstand (x) zur Kante (18) liegt.

3. Verfahren nach einem der Ansprüche 1 und 2, dadurch gekennzeichnet, daß in einem Abstand von der Kante (18) oder (25) zwischen den beiden Ritzungen (15) eine Kerbe (27) angebracht wird.

4. Verfahren nach Anspruch 3, dadurch gekennzeichnet, daß die Kerbe (27) parallel zur Kante (18; 25) verläuft oder daß sie bogen- oder u-förmig ausgebildet ist.

5. Verfahren nach Anspruch 4, dadurch gekennzeichnet, daß die Kerbe (27) vor oder nach oder beim Umlegen der Aufreißzunge (11) angebracht wird.

6. Verfahren nach einem der Ansprüche 1 bis 5, dadurch gekennzeichnet, daß die die beiden Kanten (18) und (25) des Blechzuschnittes (17) miteinander verbindende Schweißnaht (3) über den beim Umlegen der Aufreißzunge (11) gebildeten Scheitel (23) angebracht wird.

7. Verfahren zur Herstellung eines Gebindes nach einem der Ansprüche 1 bis 6, dadurch gekennzeichnet, daß die die beiden sich überlappenden Kanten (18) und (25) des Blechzuschnittes (17) miteinander verbindende Schweißnaht (3) in einem Abstand (x) von der außenliegenden Kante (18) angebracht wird.

8. Verfahren nach Anspruch 5, dadurch gekennzeichnet, daß die Bildung der Schweißnaht (7) auf der innenliegenden Kante (25) erfolgt, so daß innen eine Quetschnaht und außen eine Überlapptnaht entsteht.

9. Gebinde (1) aus Blech mit mindestens zwei im wesentlichen parallel liegenden, am Umfang des Rumpfes (13) umlaufenden, dazwischen einen Aufreißstreifen bildenden Ritzungen (15) und einer Aufreißzunge (11), die Teil des den Rumpf (13) bildenden Blechzuschnittes (17) ist und im wesentlichen auf dem Rumpf (13) aufliegt, dadurch gekennzeichnet, daß die Aufreißzunge (11) im Bereich der geschweißten Kante (18), mit welcher sie verbunden ist, um einen Winkel von 180_{°} umgebogen ist, derart, daß die Aufreißzunge (11) zwischen den Ritzungen (15) auf der Oberfläche des Gebindes (1) aufliegt.

10. Gebinde nach Anspruch 9, dadurch gekennzeichnet, daß die Schweißnaht (3) durch den Scheitel (23) an der Biegestelle der umgebogenen Aufreißfläche (11) verläuft.

11. Gebinde nach einem der Ansprüche 9 oder 10, dadurch gekennzeichnet, daß die Schweißnaht (3) in einem Abstand (x) zur außenliegenden Kante (18) verläuft.

12. Gebinde nach Anspruch 11, dadurch gekennzeichnet, daß die Schweißnaht (3) auf der innenliegenden Kante (25) verläuft, und daß innen eine Quetschnaht und außen eine Überlapptnaht vorliegt.

## Claims

1. Method of producing a welded container (1) from a sheet metal blank (17), which has at least two indentations (15) extending parallel to each other and is provided. with a tear-open strip, which is situated between the two indentations (15) and protrudes at the end of the indentations (15) beyond an edge (18) of the sheet metal blank (17) to form a pull tab (11), the sheet metal blank (17) being rolled-up to form a substantially cylindrical body (13), and the overlapping longitudinal edges (25 and 18) being welded together, characterised in that
a) the pull tab (11) is bent-over on the flat blank (17) prior to the rolling-up process in such a manner that the pull tab (11) comes to lie sufficiently on the surface of the sheet metal blank (17) between the indentations (15), and
b) the sheet metal blank (17) is subsequently rolled in conventional manner to form a body (13) and welded in a rolled seam welding machine.

2. Method according to claim 1, characterised in that the fold (23), produced at the bending location of the tab (11) with the bending-over of the pull tab (11), is situated flush with, or at a spacing (x) from, the edge (18).

3. Method according to one of claims 1 and 2, characterised in that a groove (27) is provided between the two indentations (15) at a spacing from the edge (18) or (25).

4. Method according to claim 3, characterised in that the groove (27) extends parallel to the edge (18; 25), or it has an arcuate or U-shaped configuration.

5. Method according to claim 4, characterised in that the groove (27) is provided prior to, subsequently to or during the bending-over of the pull tab (11).

6. Method according to one of claims 1 to 5, characterised in that the welded seam (3), which joins together the two edges (18) and .(25) of the sheet metal blank (17), is provided over the fold (23) formed with the bending-over of the pull tab (11).

7. Method of producing a container according to one of claims 1 to 6, characterised in that the welded seam (3), which joins together the two overlapping edges (18) and (25) of the sheet metal blank (17), is provided at a spacing (x) from the outer edge (18).

8. Method according to claim 5, characterised in that the welded seam (7) is formed on the inner edge (25), so that a pinched seam is produced internally and an overlapped seam is produced externally.

9. Container (1) formed from sheet metal, comprising at least two indentations (15), which extend substantially parallel to each other, run around the circumference of the body (13) and form a tear-open strip therebetween, and a pull tab (11), which is part of the sheet metal blank (17) forming the body (13) and rests substantially on the body (13), characterised in that the pull tab (11) is bent through an angle of 180_{°} in the region of the welded edge (18), to which it is joined, in such a manner that the pull tab (11) rests on the surface of the container (1) between the indentations (15).

10. Container according to claim 9, characterised in that the welded seam (3) extends through the fold (23) at the bending location of the bent-over pull tab (11).

11. Container according to claims 9 or 10, characterised in that the welded seam (3) extends at a spacing (x) from the outer edge (18).

12. Container according to claim 11, characterised in that the welded seam (3) extends along the inner edge (25), and a pinched seam is provided internally and an overlapped seam is provided externally.

## Revendications

1. Procédé de fabrication d'un conteneur cylindrique soudé (1) à partir d'un flan (17) comprenant au moins deux sillons parallèles (15) et, entre les deux sillons (15), un ruban d'ouverture par traction qui, à l'extrémité des sillons (15), dépasse d'un bord (18) du flan (17) en formant une languette d'ouverture (11), procédé dans lequel on cylindre le flan (17) en une coque sensiblement cylindrique (13) et l'on soude ensemble les bords longitudinaux (18 et 25) qui se chevauchent, caractérisé en ce que
a - avant le cylindrage, on recourbe la languette d'ouverture (11) sur le flan plat (17), de telle façon que la languette d'ouverture (11) vienne s'appliquer de façon sensiblement étroite sur la face supérieure du flan (17), entre les sillons (15), et en ce que
b - l'on cylindre ensuite le flan (17) d'une manière usuelle en une coque (13) et on le soude dans une soudeuse à galets.

2. Procédé selon la revendication 1, caractérisé en ce que la crête (23) provenant du recourbement de la languette d'ouverture (11) se situe exactement à l'endroit du pliage de la languette (11) ou à une distance (x) du bord (18).

3. Procédé selon l'une des revendications 1 et 2, caractérisé en ce qu'on réalise une encoche (27) à une certaine distance du bord (18) ou (25), entre les deux sillons (15).

4. Procédé selon la revendication 3, caractérisé eu ce que l'encoche (27) s'étend parallèlement au bord (18 ; 25) ou en ce qu'elle a une forme d'arc ou de u.

5. Procédé selon la revendication 4, caractérisé en ce qu'on réalise l'encoche (27) avant, après ou lors du pliage de la languette d'ouverture (11).

6. Procédé selon l'une des revendications 1 à 5, caractérisé en ce que l'on réalise le cordon de soudure (3), reliant ensemble les deux bords (18) et (25) du flan (17), au-dessus de la crête (23) formée lors du pliage de la languette d'ouverture (11).

7. Procédé de fabrication d'une conteneur cylindrique selon l'une des revendications 1 à 6, caractérisé en ce que l'on réalise le cordon de soudure (3), reliant ensemble les deux bords (18) et (25) du flan (17) qui se chevauchent, à une distance (x) du bord extérieur (18).

8. Procédé selon la revendication 5, caractérise en ce que l'on forme le cordon de soudure (7) sur le bord intérieur (25) de façon à obtenir un cordon plat intérieurement et un cordon de recouvrement extérieurement.

9. Conteneur cylindrique (1) en tôle, comprenant au moins deux sillons sensiblement parallèles (15), s'étendant sur le pourtour de la coque (13) et formant entre eux un ruban d'ouverture par traction, et une languette d'ouverture par traction (11), qui fait partie du flan (17) formant la coque (13) et qui s'applique sensiblement sur la coque (13), caractérisé en ce que, au voisinage du bord soudé (18) avec lequel elle est reliée, la languette d'ouverture (11) est recourbée d'un angle de 180_{°} de telle façon que la languette d'ouverture (11) s'applique entre les sillons (15) sur la face supérieure du conteneur cylindrique (1).

10. Conteneur cylindrique selon la revendication 9, caractérisé en ce que le cordon de soudure (3) s'étend au contact de la crête (23), à l'endroit de pliage de la languette d'ouverture recourbée (11).

11. Conteneur cylindrique selon l'une des revendications 9 et 10, caractérisé en ce que le cordon de soudure (3) s'étend à une distance (x) du bord extérieur (18).

12. Conteneur cylindrique selon la revendication 11, caractérisé en ce que le cordon de soudure (3) s'étend sur le bord intérieur (25) et en ce qu'il est prévu un cordon plat intérieurement et un cordon de recouvrement extérieurement.
